# EUROPÄISCHE PATENTSCHRIFT

(11) **EP 0 167 644 B1**
(45) Veröffentlichungstag und Bekanntmachung des Hinweises auf die Patenterteilung: **30.09.1987**
(21) Anmeldenummer: 84107974.2
(22) Anmeldetag: 07.07.1984
(51) Int. Cl.: E06C 1/12

(54) **Ausziehleiter**
Extension ladder
Echelle extensible

(43) Veröffentlichungstag der Anmeldung: 15.01.1986
(73) Patentinhaber: Wilbs, Alfred, D-7896 Wutöschingen (DE)
(72) Erfinder: Wilbs, Alfred, D-7896 Wutöschingen (DE)
(74) Vertreter: Hübner, Hans-Joachim, Dipl.-Ing.

## Beschreibung

Die Erfindung betrifft eine Ausziehleiter mit den Merkmalen des Oberbegriffes des Patentanspruchs 1.

Die DE-A-26 10 265 zeigt eine derartige Ausziehleiter. Bei ihr besteht das Problem der einfachen unkomplizierten Handhabung beim Ausziehen und Einfahren der Leiter, sowie der einfachen und funktionsgerechten Sicherung der Leiter in der Ausziehstellung. Beim Ausziehen der Schubleiter muß diese bezüglich der Standleiter verschwenkt werden. Ein unkontrolliertes Verschwenken der Schubleiter erfordert neben der Längsbewegung noch ein Festhalten der Leiter von Hand in einem geeigneten Schwenkwinkel. Die DE-A-26 10 265 enthält keinerlei Angaben über eine etwaige Schwenkwinkel-Begrenzung. Außerdem ist die bewegliche Sperre bei der bekannten Leiter unter der untersten Sprosse der Schubleiter angeordnet und besteht aus einem Riegel, der eine Sprosse der Standleiter untergreift. Die Sperre ist praktisch nicht sichtbar und kann deshalb nicht einfach kontrolliert werden.

Die DE-A-26 45 438 zeigt ebenfalls eine Ausziehleiter, die aber nach einem völlig anderem Prinzip arbeitet. Die Arretierung der Schubleiter an der Standleiter erfolgt mittels vier horizontaler Steckbügel. Ein Verschwenken der Schubleiter zur Standleiter ist nicht möglich. Die Handhabung ist umständlich, da alle vier Steckbügel nacheinander betätigt werden müssen. Die Holme beider Leitern bestehen aus gleichen profilen. Die Sprossen der Standleiter sind außen aufgesetzt und die Sprossen der Schubleiter sind innen eingesetzt.

Aufgabe der Erfindung ist es, die Ausziehleiter der eingangs genannten Art so auszubilden, daß ein problemloses Ausziehen und Einfahren der Schubleiter ermöglicht wird, daß die Herstellung durch Verwendung gleicher Profile für Schub-und Standholme rationalisiert wird und die Sperre so ausgebildet ist, daß sie leicht bedient und jederzeit bezüglich ihrer Funktionsstellung kontrolliert werden kann.

Diese Aufgabe wird bei einer Ausziehleiter mit den Merkmalen des Oberbegriffes des Patentanspruchs 1 durch die Merkmale dessen Kennzeichnungsteils gelöst.

Die Erfindung führt zu dem Vorteil der besonders einfachen Handhabung beim Ausziehen und Einfahren der Leiter, da die Schubleiter lediglich mit ihrem Stützbeschlag aus einer Sprosse der Standleiter ausgehängt zu werden braucht, wodurch beide Leitern einen vorgegebenen Schwenkwinkel bilden, der es zuläßt, daß die Schubleiter lediglich in Längsrichtung ausgeschoben werden muß, wobei die Führungsorgane den Schwenkwinkel begrenzen. Ein unkontrolliertes Ausschwenken der Schubleiter ist ausgeschlossen. Es können für die Standleiter und die Schubleiter gleiche Holmquerschnitte verwendet werden, womit sich die Leiter rationeller herstellen läßt und die spezielle Ausbildung der Schwenkklappe liegt im Sichtbereich des Benutzers und kann z. B. mit dem Aufdruck Halt" versehen werden, sodaß das Auge des Benutzers beim Besteigen der Leiter diese Warnung erkennt, wenn sich die Klappe in der Außerfunktionsstellung befindet. Die Klappenfläche kann mit leuchtendem Rot beschichtet sein, sodaß die Gefahr für den Benutzer unübersehbar wird, wenn er die Leiter bei nicht in Sperrstellung befindlicher Klappe besteigt.

Mit dem Merkmal des Anspruchs 2 wird das Ausziehen der Schubleiter weiter erleichtert. Das Merkmal von Anspruch 3 führt zu dem Vorteil, daß die Oberkante der Schwenkklappe erst kurz vor der Sperrstellung mit der Standleitersprosse in Eingriff tritt und dann die Schwenkklappe an der Sprosse mit Selbsthalteeffekt verklemmt.

Mit dem Merkmal des Anspruchs 4 wird erreicht, daß die Holme bodenseitig versteift werden, daß die Leiter in weichen Böden kaum einsinken kann, daß die Schubleiter in einer tieferen Gebrauchs- bzw. Transportstellung arretiert werden kann und daß bei einer vierteiligen Anstellleiter eine ganz oben befindliche Anhängemöglichkeit für Gebrauchsgegenstände geschaffen wird.

Anhand der Zeichnung, die ein Ausführungsbeispiel darstellt, sei die Erfindung näher beschrieben.

Es zeigt
Figur 1 eine Vorderansicht des unteren Teils einer zweiteiligen Leiter,
Figur 2 eine Schnittansicht längs der Linie x-x der Fig. 1,
Figur 3 eine Schnittansicht längs der Linie y-y der Fig. 2,
Figur 4 das obere Ende einer geklappten Universalleiter mit zwei Stand leitern und zwei durch ein Scharnier verbundenen Schubleitern,
Figur 5 eine Schnittansicht längs der Linie z-z der Fig. 4 und
Figur 6 eine Schnittansicht ähnlich der Fig. 5 in größerem Maßstab.

Eine mehrteilige Leiter besteht aus einer Standleiter 12 und einer Schubleiter 14. Die Standleiter 12 weist zwei Holme 16 auf, auf deren Vorderflächen Sprossen 18 aufgesetzt befestigt sind. Die Schubleiter 14 hat ebenfalls zwei Holme 20, die den gleichen Profilquerschnitt wie die Holme 16 aufweisen und die durch zwischen ihnen eingesetzte Sprossen 22 miteinander verbunden sind. Die Standholmsprossen 18 sind um die vierfache Holmprofilbreite länger als die Sprossen 22. Dadurch wird die Schubleiter 14 zwischen den Holmen der Standleiter 12 aufgenommen. Die Vorderflächen 24 aller Holme liegen in derselben Ebene, was entsprechend auch für die rückseitigen Flächen der Holme gilt. Die Standholmsprossen 18 führen somit die Holme 20 der Schubleiter während des Ausziehens und stützen die Schubleiter 14 bei Gebrauch ab.

An den Fußenden der Schubleiterholme 20 ist jeweils ein Halter 26 vorgesehen, der aus einem Spezialprofil besteht und an der Vorderwand jedes Schubholmes 20 angeschweißt und zusätzlich mittels einer Schraube 28 formschlüssig verbunden ist. Der Halter 26 bildet eine U-förmige Stützeinrichtung, die nach unten offen ist, wobei eine sich rechtwinklig zur Holmvorderfläche erstreckende Jochfläche 30 und ein vorderer, nach unten weisender U-Schenkel 32 gebildet sind, der von der Vorderwand des Schubholmes einen Abstand etwa gleich der Breite der Sprosse 18 hat. Diese Vorderwand des Schubholmes erstreckt sich mindestens so weit nach unten, wie der U-Schenkel 32, so daß diese Vorderwand den anderen U-Schenkel darstellt. An die Oberkante des vorderen U-Schenkels 32 schließt sich eine schräge Rampe 34 an, die bis an die Vorderwand des Holmes 20 heranreicht.

Die Standleiter 12 hat eine Bodensprosse 18', die entsprechend den leicht auswärts gestellten unteren Abschnitten der Standholme 16 etwas länger als die übrigen Sprossen 18 ist. Diese Bodensprosse 18 ist unmittelbar an den Fußbereichen der Standholme 16 angeordnet. Sie fehlt bei den meisten herkömmlichen Leitern, steift aber die Holme 16 merklich besser aus und hat bei der neuen Leiter den Vorteil, daß die Schubleiter 14 in der untersten Gebrauchsstellung, die auch die Transportstellung darstellt, sicher abgestützt ist.

An einem Schubholm 20 ist innenseitig eine Schwenkklappe 36 um eine zur Holmlängsrichtung parallele Achse an einem Beschlag 38 schwenkbar gelagert. Die Oberkante 40 der Schwenkklappe 36 hat von der Jochfläche 30 des Halters 26 einen Abstand, der gleich dem lichten Abstand der Standleitersprossen 18 zuzüglich eines zur Klemmung notwendigen Übermasses ist. Zum freien Ende hin hat die Oberkante 40 einen nach unten leicht geneigten Abschnitt 42. Wenn der Halter 26 eine Sprosse 18 - in Figur 2 die unterste Sprosse 18' - aufnimmt und sich an dieser abstützt, kann die Klappe 40 aus der in Figur 3 gestrichelt dargestellten Stellung in eine Sperrstellung geschwenkt werden, in welcher sie etwa rechtwinklig zur Sprosse 18 liegt. Dank der Schrägfläche 42 gelangt die wirksame Klemmfläche der Oberkante 40 erst im letzten Schwenkbereich zur Wirkung und verklemmt die Schubleiter 14 wackelfrei an der Standleiter 12.

Am oberen Ende jedes Standholmes 16 ist an deren Rückwand ein Beschlag 44 befestigt, in welchem ein Sperrbolzen 46 herausdrehbar eingeschraubt ist. Der Sperrbolzen 46 hat einen geringen Abstand von der Rückwand des Schubholmes 20, der ausreicht, um das Fußende der Schubleiter 14 um den Vorstand des Halters 26 nach hinten zu schwenken, wenn dieser außer Eingriff mit einer Sprosse 18 liegt. Diese beiden Sperrbolzen 46 bilden Führungsorgane, die zusammen mit den Standholmsprossen 18 und den Standholmen 16 selbst die einzige Führungseinrichtung für die Schubleiter darstellt.

Zum Ausziehen der Leiter 10 wird die Schwenkklappe 36 aus dem Bereich der Sprossen 18 herausgeschwenkt und die Schubleiter 14 ausgefahren. Die Rampen 34 der Halter 26 schwenken dabei die Schubleiter 14 nach hinten, wenn sie an einer Sprosse 18 anstoßen, so daß das weitere Ausfahren möglich ist. Die Halter 26 können dann in der zweitletzten Sprosse 18 eingerastet werden und in dieser Stellung durch Ausschwenken der Schwenkklappe 36 gesichert werden. In Gebrauchsstellung sind die Bolzen 46 funktionslos, da sich die Schubleiter 14 an den Sprossen 18 der Standleiter 12 abstützt. Die Schubleiter 14 kann aus der Standleiter 12 nur dann vollständig herausgezogen werden, wenn der Sperrbolzen 46 herausgeschraubt ist.

## Patentansprüche

1. Ausziehleiter, mit mindestens einer Standleiter (12) und mindestens einer Schubleiter (14), wobei jede der Leitern (12,14) zwei Holme (16, 20) und diese verbindende Sprossen (18, 22) aufweist und mit einem am Fußende mindestens eines Schubleiterholms (20) fest angebrachten, im Querschnitt U-förmigen, nach unten offenen Stützbeschlag (26), zwischen dessen U-Schenkeln (20, 32) in einer Leitergebrauchsstellung eine Standleitersprosse (18) aufgenommen ist, während die Jochfläche (30) des U-förmigen Stützbeschlages (26) sich auf dieser Standleitersprosse (18) abstützt, wobei die Sprossen (18) der Standleiter eine vorderseitige Schiebeführung für die Holme (20) der Schubleiter (14) bilden, und an mindestens einem Schubleiterholm (20) eine bewegliche Sperre (36) angeordnet ist, die in einer Gebrauchsstellung der Leiter (10) eine Sprosse (18) der Standleiter (12) untergreift, dadurch gekennzeichnet, daß im Bereich der obersten Standleitersprosse (18), die Holme (20) der Schubleiter (14) rückseitig mit Spiel hintergreifende, ein relatives Verschwenken der beiden Leitern zulassende Führungsorgane (46) befestigt sind, daß die Sprossen (18) der Standleiter (12) auf die Vorderflächen der Holme (16) aufgesetzt und die Sprossen (22) der Schubleiter (14) zwischen deren Holmen (20) eingesetzt sind und daß die Sperre (36) oberhalb des Stützbeschlages (26) angeordnet ist und aus einer zur Holmlängsachse etwa parallelen Schwenkachse schwenkbar gelagerten Schwenkklappe besteht, daren vom Stützbeschlag (26) abgekehrte Oberkante (40) von der Jochfläche (30) des Stützbeschlages (26) einen Abstand mindestens angenähert gleich dem lichten Sprossenabstand der Standleiter (12) aufweist.

2. Ausziehleiter nach Anspruch 1, dadurch gekennzeichnet, daß der U-förmige Stützbeschlag eine der U-Öffnung abgekehrte schräge Rampenfläche (34) aufweist, die die Schubleiter (14) während des Ausziehens beim Anlaufen an eine Standleitersprosse (18) verschwenkt.

3. Ausziehleiter nach Anspruch 1 oder 2, dadurch gekennzeichnet, daß die Oberkante (40) der Schwenkklappe (36) zum freien Ende hin nach unten geneigt angeordnet ist.

4. Ausziehleiter nach einem der Ansprüche 1 bis 3, dadurch gekennzeichnet, daß die Standleiter (12) eine im Fußbereich der Holme (16) befestigte Bodensprosse (18') aufweist.

5. Ausziehleiter nach Anspruch 4, dadurch gekennzeichnet, daß die Schubleiter (14) in ihrem Fußbereich sprossenfrei ausgebildet ist.

## Claims

1. Extensible ladder comprising at least one stand ladder (12) and at least one displaceable ladder (14), whereby each one of the ladders (12, 14) is provided with a pair of spars (16, 20) and steps (18, 22) connecting them and a supporting armature (26) fixed at the foot end of at least one displaceable ladder spar (20), having a U-shaped cross-section and being downwardly open, a stand ladder step (18) being contained between the U-Iegs (20, 32) thereof when the ladder is in a position for use, with the yoke surface (30) of the U-shaped supporting armature (26) supported on this stand ladder step (18), whereby the steps (18) of the stand ladder form a front side guide for displacement for the spars (20) of the displaceable ladder (14) and a movable catch (36) is arranged at at least one displaceable ladder spar (20) and in a position for use of the ladder (10) grips under a step (18) of the stand ladder (12) characterized in that guide elements (46) are fastened at the area of the uppermost stand ladder step (18), with a clearance grip behind the spars (20) of the displaceable ladder (14) at the rear side allowing a relative swinging movement of both ladders, that the steps (18) of the stand ladder (12) are set on the front faces of the spars (16) and the steps (22) of the displaceable ladder (14) are inserted between the spars (20) thereof and that the catch (36) is arranged above the supporting armature (26) and consists of a swinging flap mounted for swinging movement about a swinging axis substantially parallel with the longitudinal axis of the spar, the upper edge (40) of the flap opposed from the supporting armature (26) spaced from the yoke surface (30) of the supporting armature (26) at a distance at least substantially equal with the inner distance between the steps of the stand ladder (12).

2. Extensible ladder according to claim 1, characterized in that the U-shaped supporting armature is provided with an inclined ramp surface (34) opposed from the U-opening and swinging the displaceable ladder (14) during the extending operation when coming in contact with a step (18) of the stand ladder.

3. Extensible ladder according to claim 1 or 2, characterized in that the upper edge (40) of the swinging flap (36) is downwardly inclined in the direction of the free end thereof.

4. Extensible ladder according to one of the claims 1 to 3, characterized in that the stand ladder (12) is provided with a bottom step (18') fastened in the foot area of the spars (16).

5. Extensible ladder according to claim 4, characterized in that the displaceable ladder (14) is free of steps in the foot area thereof.

## Revendications

1. Echelle à coulisse se composant au moins d'une échelle fixe (12) et au moins d'une échelle mobile (14), chacune des échelles (12, 14) comprenant deux montants (16, 20) et des échelons (18, 22) reliant ceux-ci, ainsi que d'une garniture de soutien (26) s'ouvrant vers le bas, à section transversale en forme de U, disposée solidement à une extrémité, de base d'au moins un montant (20) de l'échelle mobile et entre les branches (20, 32) du U de laquelle est reçu, dans la position d'usage de l'échelle, un échelon (18) de l'échelle fixe, tandis que la surface de joug (30) de la garniture de soutien (26) en forme de U s'appuie sur cet échelon (18) de l'échelle fixe, les échelons (18) de l'échelle fixe constituant un guidage coulissant côté avant pour les montants (20) de l'échelle mobile (14) et un arrêt mobile (36) étant disposé au moins sur un montant (20) de l'échelle mobile (14) et entrant en prise, dans la position d'utilisation de l'échelle (10), avec un échelon (18) de l'échelle fixe (12), caractérisée en ce que des organes de retenue (46) s'engageant par l'arrière avec un certain jeu sur les montants (20) de l'échelle mobile (14) et permettant une orientation relative des deux échelles, sont fixés dans la zone de l'échelon (18) le plus supérieur de l'échelle fixe ; en ce que les échelons (18) de l'échelle (12) sont disposés sur les surfaces avant des montants (16) et les échelons (22) de l'échelle mobile (14) sont mis en place entre les montants (20) de cette dernière ; et en ce que l'arrêt (36) se situe au-dessus de la garniture de soutien (26) et se compose d'un clapet orientable monté de manière à pivoter sur un axe d'orientation presque parallèle à l'axe longitudinal des montants, clapet dont le bord supérieur (40) éloigné de la garniture de soutien (26) se trouve, à partir de la surface de joug (30) de la garniture de soutien (26), à une distance au moins approximativement égale à la distance entre les échelons de l'échelle fixe (12).

2. Echelle à coulisse selon la revendication 1, caractérisée en ce que la garniture de soutien en forme de U comprend une surface inclinée et oblique (34) éloignée de l'ouverture en U et provoquant le pivotement de l'échelle mobile (14) au cours de l'allongement de celle-ci, tout en abordant un échelon (18) de l'échelle fixe.

3. Echelle à coulisse selon l'une quelconque des revendications 1 et 2, caractérisée en ce que le bord supérieur (40) du clapet orientable (36) est incliné vers le bas à l'extrémité libre.

4. Echelle à coulisse selon l'une quelconque des revendications 1 à 3, caractérisée en ce que l'échelle fixe (12) comprend un échelon de base (18') fixé dans la zone du pied des montants (16).

5. Echelle à coulisse selon la revendication 4, caractérisée en ce que l'échelle mobile (14) est conçue sans échelon dans sa zone de base.
